# EUROPÄISCHE PATENTSCHRIFT

(11) **EP 0 543 196 B1**
(45) Veröffentlichungstag und Bekanntmachung des Hinweises auf die Patenterteilung: **03.01.1996**
(21) Anmeldenummer: 92118611.0
(22) Anmeldetag: 30.10.1992
(51) Int. Cl.: B05B 13/02

(54) **Antriebsanordnung für Deckel-Gummiermaschinen**
Driving device for cover gumming machine
Dispositif d'entraînement pour des machines à engommer des couvercles

(30) Priorität: 11.11.1991 DE 4136981
(43) Veröffentlichungstag der Anmeldung: 26.05.1993
(73) Patentinhaber: KRUPP MASCHINENTECHNIK GESELLSCHAFT MIT BESCHRÄNKTER HAFTUNG, D-45143 Essen (DE)
(72) Erfinder: Sommer, Walter, W-4300 Essen 1 (DE)

(56) Entgegenhaltungen:
- FR-A- 1 304 457
- FR-A- 2 336 982
- US-A- 4 262 629
- US-A- 4 605 351

## Beschreibung

Die Erfindung betrifft eine Antriebsanordnung für eine Deckel-Gummiermaschine mit von einem Antriebsmotor angetriebenen, um eine lotrechte Achse rotierbaren Maschinenkopf mit mehreren Pinolenwellen mit Tellern zum Aufnehmen von Deckein, wobei die Pinolenwellen um parallel zur lotrechten Achse angeordnete Achsen rotierbar gelagert sind und jeweils ein Ritzel aufweisen, das mit einem um die lotrechte Achse und relativ zum Maschinenkopf rotierbaren Zahnkranz im Eingriff steht.

Ein Antrieb für eine Deckel-Gummiermaschine ist aus der US-A-4 262 629 bekannt. Die mit den Pinolenwellen rotierenden Deckel werden in einer Station mit einem Deckel beschickt. Während der Drehung des Maschinenkopfes werden die Pinolen angehoben, und der Teller drückt den Deckel gegen einen gefederten Gegenhalter. Nach einer weiteren Drehung des Maschinenkopfes wird aus einer jeder Pinole zugeordneten, mit dem Maschinenkopf mitumlaufenden Spritzpistole eine flüssige Dicht- oder Gummiermasse in den Rand des Deckels gegeben, die sich infolge der schnellen Drehung des Deckels gleichmäßig verteilt. Bei der bekannten Deckel-Gummiermaschine wird nun der Zahnkranz, mit dem die Ritzel der Pinolenwellen im Eingriff stehen, über eine Reihe von Antriebsübertragungen von dem gleichen Hauptmotor angetrieben wie der Maschinenkopf auch. Wenn auch der Maschinenkopf und der umlaufende Zahnkranz unterschiedliche Drehzahlen aufweisen, so sind sie doch getriebemäßig untereinander starr verbunden, d.h. ihre Drehzahlen stehen in einem konstanten Verhältnis. Wenn nun der Maschinenkopf infolge einer Betriebsstörung zum Stehen kommt, so bleibt auch der rotierende Zahnkranz stehen, und die Pinolenwellen können nicht mehr drehen. Die Gummiermasse, die beim Abbremsen des Maschinenkopfes oder bei dessen Stillstand in einen Deckel gegeben wird, kann nicht mehr ordnungsgemäß verlaufen, und es entsteht somit ein nicht brauchbarer Deckel.

Ein weiterer Nachteil bei der bekannten Antriebsanordnung besteht darin, daß zur Änderung der Drehzahl der Pinolen relativ zum Maschinenkopf, z.B. bei einem Formatwechsel (Wechsel des Deckeldurchmessers), mindestens eine Zahnradpaarung ausgetauscht werden muß, um das Übersetzungsverhältnis zu ändern.

Der Erfindung liegt die Aufgabe zugrunde, einen Antrieb für eine Deckel-Gummiermaschine zu schaffen, bei dem die für das Drehen der Deckel verantwortlichen Pinolenwellen bei einem Stillstand des Maschinenkopfes weiterdrehen, so daß die flüssige Gummiermasse auch dann noch verlaufen kann.

Diese Aufgabe wird erfindungsgemäß dadurch gelöst, daß der Zahnkranz, mit dem die Ritzel der Pinolenwellen im Eingriff stehen, mit einem von dem Antriebsmotor (Hauptantrieb) separaten Antriebsmotor (Hilfsmotor) verbunden ist.

Bei einem Stillstand des Maschinenkopfes kann der die Pinolenwellen antreibende Zahnkranz weiterdrehen, so daß auch die auf den Pinolen gehaltenen Deckel nicht zum Stillstand kommen und die Gummiermasse verlaufen kann. Die Drehzahl der Pinolen hängt nämlich außer von der Drehzahl des Zahnkranzes auch noch von der Drehzahl des Maschinenkopfes ab, wobei ein dem Drehen des Zahnkranzes üblicherweise entgegengerichteter Drehsinn des Maschinenkopfes die Drehzahl der Pinolen erhöht. Um auch diese Komponente zu berücksichtigen, ist nach einer Weiterbildung der Erfindung vorgesehen, den Zahnkranz durch den separaten Antriebsmotor (Hilfsmotor) derart anzutreiben, daß die Drehzahl des Zahnkranzes mit steigender Drehzahl des Maschinenkopfes sinkt.

Eine solche Drehzahlreduzierung des Zahnkranzes wird vorteilhafterweise dadurch herbeigeführt, daß die Verbindung zwischen dem Zahnkranz und dem separaten Antriebsmotor (Hilfsmotor) über ein Differentialgetriebe erfolgt, dessen umlaufendes Gehäuse von dem separaten Antriebsmotor angetrieben wird, wobei die eine Abtriebswelle des Differentialgetriebes getriebemäßig mit dem Zahnkranz und die andere Abtriebswelle mit dem ersten Antriebsmotor (Hauptantrieb) verbunden ist.

Bei einem Differentialgetriebe ist die halbe Summe der Drehzahlen der Abtriebswellen gleich der Drehzahl des umlaufenden Gehäuses. Drehen beide Abtriebswellen gleich schnell, ist ihre Drehzahl identisch mit der des Gehäuses. Wird eine Abtriebswelle abgebremst, erhöht sich bei gleichbleibender Drehzahl des Gehäuses die Drehzahl der anderen Abtriebswelle entsprechend. Hiervon wird bei einer Weiterbildung der Erfindung Gebrauch gemacht. Wird die Drehzahl des Hauptantriebs und damit die dazu proportionale Drehzahl des Maschinenkopfes verringert, dann wird zwangsläufig die Drehzahl der mit dem Hauptantrieb verbundenen Abtriebswelle des Differentialgetriebes entsprechend verringert und die Drehzahl der mit dem Zahnkranz verbundenen Abtriebswelle wird entsprechend erhöht. Dadurch wird der durch die den Maschinenkopf bzw. Hauptantrieb bedingte Drehzahlabfall der Pinolenwellen ausgeglichen.

Um die Drehzahl der Pinolenwellen, bezogen auf den Maschinenkopf, unabhängig von der Drehzahl des Maschinenkopfes konstant zu halten, wird weiterhin vorgeschlagen, daß die Verbindung der einen Abtriebswelle des Differentialgetriebes mit dem ersten Antriebsmotor (Hauptantrieb) über den Maschinenkopf erfolgt und daß das Übersetzungsverhältnis von dieser Abtriebswelle zum Maschinenkopf genauso groß ist wie das Übersetzungsverhältnis von der anderen Abtriebswelle des Differentialgetriebes zum Zahnkranz. Da der regelnde Einfluß vom Maschinenkopf zum Differentialgetriebe erfolgt, kann die Bedingung auch dahingehend formuliert werden, daß das Übersetzungsverhältnis vom Maschinenkopf zu der mit ihr verbundenen Abtriebswelle des Differentialgetriebes gleich dem Reziprokwert des Übersetzungsverhältnisses von der anderen Abtriebswelle zum Zahnkranz ist.

Um die auf den Maschinenkopf bezogene Pinolendrehzahl konstant zu halten, kann der Zahnkranz von dem separaten Antriebsmotor (Hilfsmotor) auch über ein festes Übersetzungsverhältnis angetrieben werden, wenn die Drehzahl des separaten Antriebsmotors über eine Stelleinrichtung in Abhängigkeit von der Drehzahl des Maschinenkopfes verändert wird.

Darüber hinaus ist es auch möglich, den Zahnkranz von dem separaten Antriebsmotor (Hilfsmotor) über ein Getriebe mit veränderlichem Übersetzungsverhältnis anzutreiben und dieses Übersetzungsverhältnis in Abhängigkeit von der Drehzahl des Maschinenkopfes zu verändern.

Bei einer erfindungsgemäßen Gummiermaschine kann die Drehzahl des Maschinenkopfes und damit die Ausbringung der Maschine frei gewählt bzw. vorgegeben und so den verschiedensten Umständen angepaßt werden. Dies ist z.B. dann interessant, wenn vor oder hinter der Gummiermaschine eine Staustrecke entsteht oder wenn sich die Ausbringung einer vorgeschalteten Deckelstanzpresse ändert. Auch eine Formalumstellung (Wechsel des Deckeldurchmessers) ist unproblematisch, da die für den jeweiligen Deckeldurchmesser und die jeweilige Dicht- oder Gummiermasse richtige Drehzahl der Pinolenwellen in einfacher Weise durch Verändern der Drehzahl des separaten Antriebsmotors (Hilfsmotors) bewirkt wird.

Ausführungsbeispiele der Erfindung sind in der Zeichnung schematisch dargestellt und werden im folgenden näher erläutert. Es zeigen
- Fig. 1: eine Deckel-Gummiermaschine in einem senkrechten Längsschnitt,
- Fig. 2: die Deckel-Gummiermaschine in einem auszugsweisen waagerechten Querschnitt längs der Linie II-II,
- Fig. 3: die getriebemäßige Verknüpfung der Pinolen, des Kopfteils und des Hilfsantriebs in einer prinzipiellen Darstellung und
- Fig. 4: eine andere Verknüpfung der Pinolen, des Kopfteils und des Hilfsantriebs in einer prinzipiellen Darstellung.

Die Gummiermaschine 1 weist eine fest mit dem Maschinengestell 2 verbundene zentrische Säule 3 mit senkrechter Achse 4 auf.

Auf der Säule 3 ist ein Revolver- oder Maschinenkopf 5 mit einer Vielzahl von parellel zur Achse 4 angeordneten Durchgangsbohrungen 6 drehbar gelagert. In den Durchgangsbohrungen 6 sind Pinolen- oder Lagerhülsen 7 axial gleitbar geführt, in denen wiederum Pinolenwellen 8 drehbar gelagert sind. Die Pinolenwellen 8 tragen oben einen zur Aufnahme eines Dosendeckels geeigneten Teller 9 und unten ein Zahnrad oder Ritzel 10. Sowohl der Teller 9 als auch das Ritzel 10 sind fest mit der Welle 8 verbunden.

An der der Achse 4 abgewandten Seite weist jede Lagerhülse 7 ein Führungselement 11 auf, das in einer Führungsnut 12 des Maschinenkopfes 5 geführt ist und eine Drehung der Hülse in bezug auf den Maschinenkopf verhindert. An der der Achse 4 zugewandten Seite ist an jeder Hülse 7 eine Rolle 13 angeordnet, die einer Steuerkurve 14 läuft. Die Steuerkurve 14 ist am Umfang eines Rotationsteils 15 eingelassen, das z.B. mit einer nicht dargestellten Keilverbindung verdrehfest mit dem Säule 3 verbunden ist. Die Steuerkurve 14 bewirkt eine axiale Bewegung der Pinolenhülse 7 und damit der Pinolenwellen 8 und der Teller 9 und der Ritzel 10.

Über jedem Teller 9 ist je ein Gegenhalter 16 und eine Spritzpistole 17 an dem drehbaren Maschinenkopf 5 angeordnet. Der Gegenhalter 16 ist am unteren Ende eines axial bewegbaren Bolzens 18 drehbar gelagert. Der Bolzen 18 wird durch eine Feder 19 nach unten gedrückt. Durch einen rückwärtigen Anschlag 20 ist die unterste Stellung des Gegenhalters 16 bestimmt.

An seinem unteren Ende weist der Maschinenkopf 5 einen Zahnkranz 21 auf, der mit einem (nicht dargestellten) Hauptmotor angetriebenen Zahnrad 22 im Eingriff steht.

Innerhalb des Maschinenkopfes 5 ist eine Hülse 23 (Antriebshülse) an der Säule 3 drehbar gelagert, wobei der Maschinenkopf 5 mit seinem unteren Ende wiederum auf der Hülse 23 gelagert ist. Die Hülse 23 weist oben und unten je einen Zahnkranz 24 bzw. 25 auf. Mit dem oberen Zahnkranz 24 stehen die Ritzel 10 der Pinolenwellen 8 im Eingriff. Damit die Ritzel 10 auch bei dem durch die Steuerkurve 14 bedingten axialen Hub sicher mit dem Zahnkranz 24 im Eingriff bleiben, weisen sie eine entsprechend große Höhe bzw. Breite auf.

An einem Hilfsgestell 26 des Maschinengestells 2 ist ein vom Hauptantrieb der Deckel-Gummiermaschine unabhängiger Motor 27 (im folgenden auch als Hilfsmotor bezeichnet) und ein Differentialgetriebe 28 gelagert. Das Differentialgetriebe 28 weist um sein Gehäuse, das um eine senkrechte Achse 29 rotierbar ist, einen fest mit dem Gehäuse verbundenen Zahnkranz 30 auf, der mit dem Antriebsritzel 31 des Hilfsmotors 27 im Eingriff steht. Koaxial mit der Achse 29 weist das Differentialgetriebe 28 zwei Abtriebsritzel 32 (oben) und 33 (unten) auf. Die Abtriebsritzel 32 bzw. 33 sind innerhalb des Gehäuses in bekannter Weise mit Kegelrädern verdrehfest verbunden, die untereinander wieder durch im Gehäuse gelagerte Ausgleichsräder im Eingriff stehen.

Das obere Abtriebsritzel 32 steht - wie das vom Hauptantrieb angetriebene Zahnrad 22 - im Eingriff mit dem Zahnkranz 21 des Maschinenkopfes 5. Das untere Abtriebsritzel 33 steht über ein Zwischenrad 38 mit dem unteren Zahnkranz 25 der Hülse 23 im Eingriff (vgl. Fig. 2).

Die der Ausbringung der Deckel-Gummiermaschine entsprechende Drehzahl n_{K} des Revolverkopfes 5 wird ausschließlich und unmittelbar durch die Drehzahl des Hauptantriebs (Zahnrad 22) bestimmt.

Die auf den Maschinenkopf 5 bezogene Drehzahl n_{P/K} der Pinolenwellen 8 und der mit ihnen fest verbundenen Teller 9 um ihre eigene Achse wird unabhängig von der Drehzahl n_{K} des Maschinenkopfes 5 ausschließlich durch die Drehzahl n₂₇ des Hilfsmotors 27 bestimmt.

Dies wird nachfolgend anhand eines konkreten Zahlenbeispiels erläutert, bei dem folgende Zähnezahlen zugrunde gelegt werden:

| | |
|---|---|
| Ritzel 31: | 53 |
| Zahnkranz 30: | 77 |
| Abtriebsritzel 32: | 30 |
| Zahnkranz 21: | 120 |
| Abtriebsritzel 33: | 40 |
| Zahnkranz 25: | 160 |
| Zahnkranz 24: | 146 |
| Ritzel 10: | 34 |

Aus diesen Zähnezahlen ergeben sich für die in Fig. 3 bezeichneten Übersetzungsverhältnisse folgende Werte:
- Übersetzungsverhältnis i_{27/28} zwischen dem Hilfsmotor 27 und dem Zahnrad 30 des Differentialgetriebes 28:${\text{i}}_{\text{27/28}} \text{= 53/77}$
- Übersetzungsverhältnis von der Abtriebswelle des Differentialgetriebes 28 mit dem Ritzel 33 zur Antriebshülse 23 bzw. zum Zahnkranz 24:${\text{i}}_{\text{33/24}} \text{= 40/160 = 1/4}$
- Übersetzungsverhältnis vom Zahnkranz 24 zu den Pinolenritzeln 10:${\text{i}}_{\text{24/10}} \text{= 146/34}$
- Übersetzungsverhältnis vom Maschinenkopf 5 zu der Abtriebswelle des Differentialgetriebes 28 mit dem Ritzel 32:${\text{i}}_{\text{5/32}} \text{= 120/30 = 4/1.}$

Ferner sei die Drehzahl n₂₇ des Hilfsmotors 27 bzw. seines Antriebsritzels 31 mit 1400 min⁻¹ angenommen.

Die auf den Maschinenkopf 5 bezogene Drehzahl n_{P/K} der Pinolenwellen 8 mit den Ritzeln 10 beträgt in Abhängigkeit von der Drehzahl n₂₄ des Zahnkranzes 24 und der Drehzahl n_{K} des im entgegengesetzten Drehsinn umlaufenden Maschinenkopfes 5${\text{n}}_{\text{P/K}} {\text{= i}}_{\text{24/10}} {\text{(n}}_{\text{24}} {\text{+ n}}_{\text{K}} \text{)}$ Berücksichtigt man, daß die Drehzahl des Ritzels 33 des Differentialgetriebes 28${\text{n}}_{\text{33}} {\text{= 2 n}}_{\text{28}} {\text{- n}}_{\text{32}}$ ist (die Indizes entsprechen jeweils den Bezugszeichen der betreffenden Teile), wobei${\text{n}}_{\text{32}} {\text{= n}}_{\text{K}} {\text{i}}_{\text{5/32}}$ ist, so ergibt sich durch Einsetzen und Verwandeln für die bezogene Pinolendrehzahl n_{P/K}:${\text{n}}_{\text{P/K}} {\text{= (2 n}}_{\text{27}} {\text{· i}}_{\text{27/28}} {\text{· i}}_{\text{33/24}} {\text{+ n}}_{\text{K}} {\text{(1 - i}}_{\text{5/32}} {\text{· i}}_{\text{33/24}} {\text{)) i}}_{\text{24/10}}$ Da das Übersetzungsverhältnis i_{5/32} mit 4/1 umgekehrt proportional dem Übersetzungsverhältnis i_{33/24} von 1/4 ist, ergibt sich für den Faktor der Drehzahl n_{K} unabhängig von der Größe des Übersetzungsverhältnisses i_{24/10} der Wert Null, d.h. die Drehzahl n_{K} des Maschinenkopfes 5 geht in die bezogene Pinolendrehzahl n_{P/K} überhaupt nicht ein. Bei der dem Rechenbeispiel zugrundegelegten Drehzahl n₂₇ des Hilfsmotors 27 ergibt sich somit eine vom Maschinenkopf 5 völlig unabhängige, konstante Pinolendrehzahl$\begin{matrix}\begin{matrix}{\text{n}}_{\text{P/K}} \text{= 2· 1400 · 77/53 · 40/160 · 146/34} \\ {\text{n}}_{\text{P/K}} {\text{= 2069 min}}^{\text{-1}} \text{.}\end{matrix}\end{matrix}$

Die Erfindung ist nicht auf den Einsatz eines Differentialgetriebes beschränkt. So kann beispielsweise der Maschinenkopf 5, wie in Fig. 4 angedeutet, mechanisch mit einem Tachogenerator 40 als Drehzahlgeber gekoppelt sein. Der Hilfsmotor 27 ist über eine vorzugsweise elektronische Stelleinrichtung 41 mit dem Tachogenerator 40 verbunden. Die auf den Maschinenkopf 5 bezogene Pinolendrehzahl n_{P/K} ist - wie gehabt -${\text{n}}_{\text{P/K}} {\text{= i}}_{\text{24/10}} {\text{(n}}_{\text{24}} {\text{+ n}}_{\text{K}} \text{)}$ Um die Drehzahl n_{P/K} auch bei sich verändernder Drehzahl n_{K} des Maschinenkopfes 5 konstant zu halten, braucht die Stelleinrichtung 41 lediglich ein Signal abzugeben, das im Hilfsmotor 27 die Drehzahl n₂₇
bewirkt. Dabei ist i_{27/24} ein festes Übersetzungsverhältnis vom Hilfsmotor 27 zum Zahnkranz 24. Das Signal der Stelleinrichtung 41 enthält lediglich eine Veränderliche - die Drehzahl n_{K} des Maschinenkopfes 5 - und ist im übrigen aus eingebbaren konstanten Werten zusammengesetzt.

Es ist auch denkbar, die Drehzahl n₂₇ des Hilfsmotors 27 konstant zu halten und die Übersetzung i_{27/24} durch ein Verstellgetriebe in Abhängigkeit von der Drehzahl n_{K} des Maschinenkopfes 5 entsprechend zu verändern.

## Patentansprüche

1. Antriebsanordnung für eine Deckel-Gummiermaschine (1) mit von einem Antriebsmotor angetriebenen, um eine lotrechte Achse (4) rotierbaren Maschinenkopf (5) mit mehreren Pinolenwellen (8) mit Tellern (9) zum Aufnehmen von Deckein, wobei die Pinolenwellen (8) um parallel zur lotrechten Achse (4) angeordnete Achsen rotierbar gelagert sind und jeweils ein Ritzel (10) aufweisen, das mit einem um die lotrechte Achse (4) und relativ zum Maschinenkopf (5) rotierbaren Zahnkranz (24) im Eingriff steht,
**dadurch gekennzeichnet**,
daß der Zahnkranz (24), mit dem die Ritzel (10) der Pinolenwellen (8) im Eingriff stehen, mit einem von dem Antriebsmotor (Hauptantrieb) separaten Antriebsmotor (Hilfsmotor 27) verbunden und derart antreibbar ist, daß die Drehzahl (n₂₄) des Zahnkranzes (24) mit steigender Drehzahl (n_{K}) des Maschinenkopfes (5) sinkt.

2. Antriebsanordnung nach Anspruch 1, dadurch gekennzeichnet, daß die Verbindung zwischen dem Zahnkranz (24) und dem separaten Antriebsmotor (Hilfsmotor 27) über ein Differentialgetriebe (28) erfolgt, dessen umlaufendes Gehäuse von dem separaten Antriebsmotor (27) angetrieben wird, wobei die eine Abtriebswelle (Ritzel 33) des Differentialgetriebes (28) getriebemäßig mit dem Zahnkranz (24) und die andere Abtriebswelle (Ritzel 32) mit dem ersten Antriebsmotor (Hauptantrieb) verbunden ist.

3. Antriebsanordnung nach Anspruch 2, dadurch gekennzeichnet, daß die Verbindung der einen Abtriebswelle (Ritzel 32) des Differentialgetriebes (28) mit dem ersten Antriebsmotor (Hauptantrieb) über den Maschinenkopf (5) erfolgt und daß das Übersetzungsverhältnis (i_{32/5}) von dieser Abtriebswelle (32) zum Maschinenkopf (5) genauso groß ist wie das Übersetzungsverhältnis (i_{33/24}) von der anderen Abtriebswelle (Ritzel 33) des Differentialgetriebes (28) zum Zahnkranz (24).

4. Antriebsanordnung nach Anspruch 1, dadurch gekennzeichnet, daß der Zahnkranz (24) von dem separaten Antriebsmotor (Hilfsmotor 27) über ein festes Übersetzungsverhältnis angetrieben wird und daß die Drehzahl (n₂₇) des separaten Antriebsmotors über eine Stelleinrichtung (41) in Abhängigkeit von der Drehzahl (n_{K}) des Maschinenkopfes (5) veränderbar ist.

5. Antriebsanordnung nach Anspruch 1, dadurch gekennzeichnet, daß der Zahnkranz (24) von dem separaten Antriebsmotor (Hilfsmotor 27) über ein Getriebe mit veränderlichem Übersetzungsverhältnis angetrieben wird und daß dieses Übersetzungsverhältnis in Abhängigkeit von der Drehzahl (n_{K}) des Maschinenkopfes (5) veränderbar ist.

## Claims

1. Driving device for a cover gumming machine (1) with a machine head (5), which is driven by a drive motor and may be rotated around a perpendicular axis (4), having several sleeve spindles (8) with plates (9) to receive covers, said sleeve spindles (8) being mounted to rotate around axes arranged parallel to the perpendicular axis (4) and each having a pinion (10) engaging with a toothed rim (24), which may be rotated around the perpendicular axis (4) and relative to the machine head (5), characterised in that the toothed rim (24), with which the pinions (10) of the sleeve spindles (8) engage, is connected to a separate drive motor (auxiliary motor 27) from the drive motor (main drive) and may be driven in such a way that the rotational speed (n₂₄) of the toothed rim (24) decreases as the rotational speed (n_{K}) of the machine head (5) increases.

2. Driving device according to Claim 1, characterised in that the toothed rim (24) and the separate drive motor (auxiliary motor 27) are connected via a differential gear (28), the rotating casing of which is driven by the separate drive motor (27), in which case one output shaft (pinion 33) of the differential gear (28) is connected with respect to gearing to the toothed rim (24) and the other output shaft (pinion 32) is connected to the first drive motor (main drive).

3. Driving device according to Claim 2, characterised in that the one output shaft (pinion 32) of the differential gear (28) is connected to the first drive motor (main drive) via the machine head (5), and that the transmission ratio (i_{32/5}) of this output shaft (32) to the machine head (5) is exactly the same as the transmission ratio (i_{33/24}) of the other output shaft (pinion 33) of the differential gear (28) to the toothed rim (24).

4. Driving device according to Claim 1, characterised in that the toothed rim (24) is driven by the separate drive motor (auxiliary motor 27) via a fixed transmission ratio, and that the rotational speed (n₂₇) of the separate drive motor may be changed in relation to the rotational speed (n_{K}) of the machine head (5) by means of a control means (41).

5. Driving device according to Claim 1, characterised in that the toothed rim (24) is driven by the separate drive motor (auxiliary motor 27) via a gear with a variable transmission ratio, and that this transmission ratio may be changed in relation to the rotational speed (n_{K}) of the machine head (5).

## Revendications

1. Dispositif d'entraînement pour une machine (1) à engommer les couvercles comprenant une tête de machine (5) rotative autour d'un axe vertical (4) et entraînée par un moteur la tête comprenant plusieurs arbres de douille (8) munis de plateaux (9) pour recevoir les couvercles les arbres de douille (8) étant logés de manière rotative autour d'axes parallèles à l'axe vertical (4) et comprenant chacun un pignon (10) qui se trouve en prise avec une couronne dentée (24) rotative de manière relative par rapport à la tête de machine (5) autour de l'axe vertical (4),
caractérisé en ce que
la couronne dentée (24), qui est en prise avec le pignon (10) de l'arbre de douille (8), est reliée à un moteur d'entraînement (moteur auxiliaire 27) séparé du moteur d'entraînement (moteur principal) et en ce qu'elle peut être entraînée de manière que le nombre de tours (n₂₄) de la couronne dentée (24) diminue avec l'augmentation du nombre de tours (n_{K}) de la tête de machine (5).

2. Dispositif d'entraînement selon la revendication 1, caractérisé en ce que la liaison entre la roue dentée (24) et le moteur d'entraînement séparé (moteur auxiliaire 27) s'effectue par l'intermédiaire d'un engrenage différentiel (28), dont le carter tournant est entraîné par le moteur d'entraînement séparé (27), un arbre mené (pignon 33) de l'engrenage différentiel (28) est relié avec l'engrenage de la couronne dentée (24) et l'autre arbre mené (pignon 32) avec le premier moteur d'entraînement (moteur d'entraînement principal).

3. Dispositif d'entraînement selon la revendication 2, caractérisé en ce que la liaison d'un arbre mené (pignon 32) de l'engrenage différentiel (28) avec le premier moteur d'entrainement (entraînement principal) est assurée par la tête de machine (5) et en ce que le rapport de transmission (i_{32/5}) de cet arbre mené (32) à la tête de machine (5) est égal au rapport de transmission (i_{33/24}) de l'autre arbre mené (pignon 33) de l'engrenage différentiel (28) à la couronne dentée (24).

4. Dispositif d'entraînement selon la revendication 1, caractérisé en ce que la couronne dentée (24) est entraînée par le moteur d'entraînement séparé (moteur auxiliaire 27) par l'intermédiaire d'un rapport de transmission fixe et en ce que le nombre de tours (n₂₇) d'entraînement séparé du moteur est modifié par un dispositif de réglage (41) en fonction du nombre de tours (n_{K}) de la tête de machine (5).

5. Dispositif d'entraînement selon la revendication 1, caractérisé en ce que la couronne dentée (24) est entraînée par le moteur d'entraînement séparé (moteur auxiliaire 27) au moyen d'un engrenage avec un rapport de transmission variable et en ce que ce rapport de transmission peut être modifié en fonction du nombre de tours (n_{K}) de la tête de machine (5).
